# EUROPÄISCHE PATENTSCHRIFT

(11) **EP 1 564 134 B1**
(45) Veröffentlichungstag und Bekanntmachung des Hinweises auf die Patenterteilung: **09.04.2008**
(21) Anmeldenummer: 05002887.7
(22) Anmeldetag: 11.02.2005
(51) Int. Cl.: B63H 16/10, B63H 16/04

(54) **Vorrichtung zum Rudern in Sichtrichtung**
Arrangement for rowing facing forwards
Arrangement pour ramer avec la face vers l'avant

(30) Priorität: 17.02.2004 DE 102004007604
(43) Veröffentlichungstag der Anmeldung: 17.08.2005
(73) Patentinhaber: Rehfeld, Jens, 68167 Mannheim (DE)
(72) Erfinder: Rehfeld, Jens, 68167 Mannheim (DE)

(56) Entgegenhaltungen:
- WO-A-95/13963
- DE-A1- 2 006 195
- DE-C1- 19 855 744
- US-A- 2 323 323
- US-A- 2 466 351
- US-A- 5 248 272

## Beschreibung

Die unter Schutz zu stellende Weiterentwicklung der Vorrichtung zum Rudern in Sichtrichtung macht es möglich, das Blattteil vom Boot aus am Blatthaltekörper zu befestigen und von ihr zu lösen und erlaubt dem Ruderer das Ruderblatt beliebig auf- und abzudrehen.

Den Stand der Technik stellt in diesem Fall das Patent Nr. DE 19855744 dar. Es werden aus diesem Grund auch die gleichen Bauteil - und Achsenbezeichnungen verwendet, wie in diesem Patent. Die in obigem Patent beschriebene Vorrichtung wurde als Einzelstück handwerklich gefertigt und ausprobiert. Dabei zeigte sich als prinzipieller Nachteil, dass das Blattteil vor Befestigung des Getriebes an den Auslegern in der Hülse eingelegt sein musste. Verbesserungswürdig war auch die Übertragung der Rotation zwischen Handteilhülse und Blattteilhülse, weil die Verdrehung in eine Richtung auf die Zahl der Wicklungen beschränkt war.

Durch die im folgenden beschriebenen Maßnahmen wurden diese Unzulänglichkeiten behoben.

Der Blatthaltekörper wird als schwenkbarer Ausleger ausgebildet. An seinem wasserseitigem Ende befindet sich eine verschließbare Gabel **1** mit Axialstopp zur Lagerung und Ausrichtung des Blattteils. Das Blattteil trägt an dieser Stelle als passendes Gegenstück einen Nockenring **3.** Zum Boot hin bildet ein mit dem Blatthaltekörper fest verbundener Befestigungsschuh **2** die zweite Halterung des Blattteils zur Aufnahme der Lagerkräfte des Blattteilendes einschließlich einer axialen Haltekraft. Die Blattteilhülse **5** ist drehbar gelagert und fest mit dem Blattteil verbunden. Zur Übertragung der Rotation auf das Blattteil ist neben der Blattteilhülse ein Kegelradring **4** auf dem Blattteil befestigt.

Der Einbau des Blattteils erfolgt indem das Blattteil in die geöffnete Gabel gelegt, bis zum Anschlag nach außen gedrückt und dann seitlich in den Befestigungsschuh geschoben wird. Nach dem Schließen der Gabel und Fixieren der Blatteilhülse im Befestigungsschuh mittels einer Lasche oder eines Bügels **2.1** ist das Blattteil unverlierbar montiert. Das Schließen der Gabel wird vorzugsweise indirekt durchgeführt, zum Beispiel mit Seil und Feder, wie in Figur 1 angedeutet. Die Praxis wird zeigen, dass die Kippfreiheit des Gehäuses auf maximal 30° beschränkt sein sollte und dass die Schwenkbewegung beim Einbau des Blattteils ebenso wie beim Transport feststellbar sein sollte.

Zur Erreichung der unbeschränkten Rotation von Griff- und Blattteil wird die im folgenden beschriebene Konstruktion vorgeschlagen.

Auf der Griffteilhülse befindet sich wasserseitig ein Kegelrad **12.** Dieses überträgt die Rotation über das Ritzel I **8** auf eine flexible Welle **7** oder ersatzweise auf einen durch Kardangelenke verbundenen Stabzug, an dessen Ende sich das Ritzel II **9** befindet. Für ein verlässliches Einrasten in die Verzahnung des Ritzel II in den Kegelradring **4** des Blattteils beim Eindrücken der Blattteilhülse in den Befestigungsschuh **2** sorgt eine Federscheibe zwischen Blatthaltekörper und Ritzel II.

Das Kraftübertragungselement, die flexible Welle oder ersatzweise der Stabzug mit Kardangelenken, erhalten ein zugkraftabhängiges Längenausgleichselement, das Kompensator II **11** bezeichnet wird.

Das Kraftübertragungselement ist in einem Torsionsstabzug mit vier oder mehr Gelenken gelagert. Der Torsionsstabzug, ein torsionssteifer Gelenkstabzug, ist am Griffhaltekörper wasserseitig und am Blatthaltekörper bootseitig gelenkig befestigt. Die Achsen seiner Gelenke sind parallel zu den Schwenkachsen. Der Torsionsstabzug bewegt sich also in der gleichen Ebene wie Griffteil und Blattteil. Die Verdrehungen in den Gelenken sind winkelbegrenzt und federkraftabhängig. Einer der Stäbe, vorzugsweise der mittlere kann mit Hilfe eines auf Zug vorgespannten Kompensators I **10** seine Länge verändern. Durch geschickte Abstimmung der Federn in den Kompensatoren I und II mit den Federn, die den Torsionsstabzug in die Gerade zurückbiegen, findet der Torsionsstab eine günstige, stabile Form.

Mit diesen Verbesserungen: Dem einfachen Trennen von Blattteil und Getriebe, der Möglichkeit die beiden Skullabschnitte Griffteil und Blattteil beliebig rotieren zu können, wird das Ruderboot in dem man in Sichtrichtung rudert ein weiteres Stück attraktiver.

Indem ein funktionsfähiges Modell schon mit bescheidenen handwerklichen Mitteln hergestellt wurde ist zu erwarten, dass mit modernen Fertigungsmethoden auch in Kleinserie perfekte Geräte herzustellen sind.

### Bezugzeichenliste

- Figur 1: Blatthaltekörper, Draufsicht
1 Gabel
1.1 Verschlussriegel
1.2 Vertikallager
1.3 Federplatte
1.4 Axialstop
2 Befestigungsschuh
2.1 Bügelanschluss
A Rotationsachse des Blattteils
B Schwenkachse (I) für den Blatthaltekörper
- Figur 2: Blattteil
3 Nockenring
4 Kegelradring
5 Blattteilhülse
6 Lager
- Figur 3: Torsionsstabzug, Draufsicht
(Torsionssteifer Gelenkstabzug)
7 Flexible Welle
8 Ritzel
9 Ritzel II
10 Kompensator I
11 Kompensator II
12 Kegelrad
C Rotationsachse Griffteil
D Schwenkachse (II) für den Griffhaltekörper

## Patentansprüche

1. Vorrichtung zum Rudern in Sichtrichtung, die auf jeder Bootsseite abhebe- und verschiebegesichert und um die bootsparallele Kippachse drehbar gelagert auf zwei Auslegern aufliegt und die versehen ist mit einem Skull, das aus einem äußeren Blattteil und einem inneren Griffteil besteht und einem Blatthaltekörper und bei der die bootsantreibende Ruderkraft durch ein mechanisches Getriebe vom Griffteil aufs Blattteil übertragen wird, und bei der das Ruderblatt durch Drehen des Handgriffs um die Griffteilachse senkrecht und waagrecht gedreht werden kann, und bei der die beiden zueinander parallelen Schwenkachsen für das Blattteil und für das Griffteil senkrecht zur Kippachse stehen, wobei die Schwenkachse (I) für den Blatthaltekörper und Schwenkachse (II) für den Griffhaltekörper in Bootslängsrichtung die Kippachse schneidend oder parallel zu dieser, hintereinander angeordnet sind und wobei sich die Blattteilachse bugseits der bugseitig angeordneten Schwenkachse des Blatthaltekörpers im Blatthaltekörper befindet und sich die Griffteilachse heckseits der heckseitig angeordneten Schwenkachse des Griffhaltekörpers im Griffhaltekörper befindet und **gekennzeichnet dadurch, dass** der Blatthaltekörper mit einer verschließbaren Gabel (**1**) für das wasserseitige Auflager des Blattteils und einem Befestigungsschuh (**2**) für das bootseitige Auflager des Blattteils versehen ist, der es dem Ruderer ermöglicht, das Blattteil vom Blatthaltekörper zu trennen und wieder zu befestigen, ohne das Boot zu verlassen oder das Gehäuse um die Kippachse zu drehen.

2. Vorrichtung nach Anspruch 1 **dadurch gekennzeichnet, dass** in die geöffnete Gabel das Blattteil eingelegt werden kann und dass die verschlossene Gabel dem Blattteil für die zum Wasser gerichtete Axialkraft und alle quer zur Blattteilachse auftretenden Kräfte ein Auflager bietet, und die neben einer ebenen Auflagerplatte (**1.2**) zur Aufnahme vertikaler Kräfte eine gefederte Druckplatte (**1.3**) besitzt, die den Nockenring (**3**) des Blattteils in der aufgedrehten und der flachgedrehten Stellung einrasten lässt, und dass der Blatthaltekörper versehen ist mit einem Befestigungsschuh (**2**) wobei das Blattteilende in den Befestigungsschuh hineingeschoben und mit einer Lasche oder Bügel vom Boot aus gesichert werden kann, und dem Blattteil für die zum Boot gerichtete Axialkraft und allen quer zur Blattteilachse auftretenden Haltekräften ein Auflager bietet.

3. Vorrichtung nach Anspruch 1, **dadurch gekennzeichnet, dass** das Blattteil als Gegenstück zur verschließbaren Gabel einen unverschieblich befestigten Nockenring (**3**) trägt, der die axialen und alle quer zur Blatteilachse wirkenden Haltekräfte überträgt, und dass das Blattteil an seinem Ende als Gegenstück zum Befestigungsschuh (**2**) eine axial unverschieblich drehbar gelagerte Blattteilhülse (**5**) trägt und zwischen Nockenring (**3**) und Blattteilhülse (**5**) einen Kegelradring (**4**) besitzt, auf den die Rotation des Griffteils übertragen wird.

4. Vorrichtung nach Anspruch 1 **dadurch gekennzeichnet, dass** die Rotationsübertragung zwischen Griffteil und Blattteil und die Umkehr des Drehsinns über die Kegelradpaare Kegelrad (**12**) verzahnt mit Ritzel I (**8**) und Kegelradring(**4**) verzahnt mit Ritzel II (**9**) mittels einer auf Zug vorgespannten und mit einem Kompensator (**11**) versehenen flexiblen Welle erfolgt, die gelagert ist in einem torsionssteifen Gelenkstabzug, dessen Enden am Griffhaltekörper wasserseitig und am Blatthaltekörper bootseitig fest angeschlossen sind, und dessen Gelenkachsen parallel zu den Schwenkachsen sind und dessen gegenseitige Verdrehung winkelbegrenzt und gefedert ist, und von dem einer der Gelenkstäbe als zugvorgespannter Kompensator (**10**) ausgebildet ist.

## Claims

1. A forward-facing rowing arrangement, secured on each side of the boat to prevent it from being lifted off or sliding, resting on two outriggers and on rotary bearings around the tilting axis parallel to the boat, and having a scull consisting of an outer blade section and an inner handle section and a blade retaining body and with whitch the boat's driving oar force is transferred by a mechanical gear unit from the handle section to the blade section, and with which the oar blade can be rotated vertically and horizontally by turning the hand grip about the handle section axis, and with which the two parallel swivel axes for the blade section and for the handle section are perpendicular to the tilting axis, the swivel axis (I) for the blade retaining body and the swivel axis (II) for the handle retaining body being arranged one behind the other in the longitudinal direction of the boat either cutting across the tilting axis or parallel to it, and the blade section axis on the bow side of the swivel axis of the blade retaining body arranged on the bow side being in the blade retaining body and the handle section axis on the stern side of the handle retaining body swivel axis arranged on the stern side being in the handle retaining body, and **characterized in that** the blade retaining body has a lockable fork (1) as a water-side support for the blade section and a retaining lug (2) as a boat-side support for the blade section, which enables the rower to attach and detach the blade section to the blade retaining body, without embarking or turning the gear unit around its tilting axis .

2. An arrangement according to Claim 1, **characterized in that** the blade section can be placed into the opened fork and **in that** the closed fork offers a support to the blade section for the axial force directed towards the water and for all forces arising transverse to the blade section axis and which in addition to a level support plate **(1.2)** for absorbing vertical forces has a spring-mounted pressure plate **(1.3)** that allows the cam ring **(3)** of the blade section to engage in the raised and in the flat position, and **in that** the blade retaining body has a retaining lug **(2),** it being possible to push the blade section end into the retaining lug and secure it from the boat with a shackle or bracket, and offering a support to the blade section for the axial forces directed towards the boat and all retaining forces arising transverse to the blade section axis.

3. An arrangement according to Claim 1, **characterized in that** the blade section, as the counterpart to the lockable fork, carries a cam ring **(3)** secured in a fixed position that transfers the axial forces and all retaining forces acting transverse to the blade section axis, and **in that** the blade section carries at its end as the counterpart to the retaining lug **(2)** an axially fixed blade section sleeve **(5)** on rotary bearings and possesses between the cam ring **(3)** and the blade section sleeve **(5)** a bevel gear ring **(4)** to which the rotation of the handle section is transferred.

4. An arrangement according to Claim 1, **characterized in that** the rotation transmission between the handle section and the blade section and the reversal of the rotation direction via the bevel gear pairs bevel gear **(12)** intermeshed with pinion I **(8)** and bevel gear ring **(4)** intermeshed with pinion II **(9)** occurs by means of a pre-tensioned flexible shaft fitted with a compensator **(11),** which runs on bearings in a torsion-proof articulated rod-train, the ends of which are securely connected to the handle retaining body on the waterside and to the blade retaining body on the boat side, and the articulated axles of which are parallel to the swivel axes and the mutual torsion of which is limited with respect to the angle and is spring-loaded, and of which one of the articulated rods is configured as a pre-tensioned compensator **(10).**

## Revendications

1. Dispositif destiné à ramer dans la direction d'observation, lequel est bloqué en position contre le soulèvement et le déplacement de chaque côté de l'embarcation et, monté en rotation autour de l'axe de basculement parallèle à l'embarcation, repose sur deux outriggers, tout en étant doté d'un seuil constitué d'une pale extérieure et d'une poignée intérieure et d'un corps de pale et au niveau duquel la force de canotage propulsant l'embarcation est transmise, de la poignée à la pale, par un organe de transmission et au niveau duquel la pale peut être tournée verticalement et horizontalement par rotation de la poignée autour de l'axe de la poignée et au niveau duquel les deux axes de pivotement, parallèles l'un par rapport à l'autre et destinés à la pale et à la poignée, sont perpendiculaires à l'axe de pivotement, l'axe de pivotement (I) destiné au corps de pale et l'axe de pivotement (II) destiné au corps de poignée étant disposés l'un derrière l'autre tout en coupant l'axe de basculement ou en étant parallèle à celui-ci dans la direction d'observation de l'embarcation, et l'axe de la pale se trouvant dans le corps de la pale du côté proue de l'axe de pivotement, disposé du côté proue, du corps de maintien de la pale, et l'axe de la poignée se trouvant dans le corps de la poignée du côté poupe de l'axe de pivotement, disposé du côté poupe , du corps de maintien de la poignée, et **caractérisé en ce que** le corps de pale est doté d'une fourche verruillable **(1)** destinée à l'appui côté eau de la pale et d'un sabot de fixation **(2)** destiné à l'appui de la pale coté embarcation, lequel permet au rameur de séparer la pale du corps de pale et de la refixer sans quitter l'embarcation et sans faire tourner le boîtier autour de l'axe de basculement.

2. Dispositif suivant revendication 1, **caractérisé en ce que** la pale extérieure peut être placée dans la fourche ouverte et **en ce que** la fourche fermée offre à la pale un appui pour l'effort axial orienté vers l'eau et tous les efforts se formant perpendiculairement à l'axe de la pale et qui possède, outre une plaque d'appui plane **(1.2)** pour la réception des efforts verticaux, une plaque de serrage montée sur ressort **(1.3),** laquelle assure l'enclenchement de la bague à came **(3)** de la pale dans la position ouverte et à plat et **en ce que** le corps de maintien de la pale est doté d'un sabot de fixation **(2),** l'extrémité de la pale pouvant être introduite dans le sabot de fixation et bloquée en position à l'aide d'une éclisse ou d'un étrier à partir de l'embarcation, et qu'il offre un appui à la pale pour l'effort axial orienté vers l'embarcation et tous les efforts de maintien intervenant perpendiculairement à l'axe de la pale.

3. Dispositif suivant revendication 1, **caractérisé en ce que** la pale, en tant que pendant à la fourche verrouillable, supporte une bague à came **(3)** non déplaçable qui transmet les efforts de maintien axiaux et tous les efforts de maintien agissant perpendiculairement à l'axe de la pale et **en ce que** la pale supporte à son extrémité, en tant que pendant au sabot de fixation **(2),** une douille de pale montée en rotation, non déplaçable axialement **(5),** et possède, entre la bague à came **(3)** et la douille de pale **(5),** une bague de roue conique **(4)** à laquelle est transmise la rotation de la poignée.

4. Dispositif suivant revendication 1, **caractérisé en ce que** la transmission de la rotation a lieu entre la poignée et la pale et **en ce que** l'inversion du sens de rotation intervient via les paires de roue conique **(12)** dentée avec pignon **(8)** et bague de pignon **(4)** dentée avec pignon Il **(9)** à l'aide d'un arbre flexible précontraint à la traction et doté d'un compensateur **(11),** cet arbre étant monté dans une section de barre articulée, rigide à la torsion, dont les extrémités sont raccordées à demeure au corps de maintien de la poignée côté eau et au corps de maintien de la pale côté embarcation et dont les axes articulés sont parallèles aux axes de pivotement et dont la torsion mutuelle est limitée angulairement et élastique, l'une des barres articulées étant conçue sous forme de compensateur **(10)** précontraint à la traction.
